# EUROPÄISCHE PATENTSCHRIFT

(11) **EP 1 340 637 B1**
(45) Veröffentlichungstag und Bekanntmachung des Hinweises auf die Patenterteilung: **12.08.2009**
(21) Anmeldenummer: 03002749.4
(22) Anmeldetag: 06.02.2003
(51) Int. Cl.: B60H 1/22

(54) **Vorrichtung zum Austausch von Wärme**
Heat exchange device
Dispositif d'échange de chaleur

(30) Priorität: 26.02.2002 DE 10208152
(43) Veröffentlichungstag der Anmeldung: 03.09.2003
(73) Patentinhaber: Behr France Rouffach SAS, 68250 Rouffach (FR)
(72) Erfinder: Brun, Michel, 68740 Rustenhart (FR); Schmittheisler, Christophe, 67680 Epfig (FR); Miss, Pascal, 67600 Selestat (FR); Lucas, Gregory, 68250 Rouffach (FR); Laumonnerie, Yannik, 68250 Rouffach (FR); Mougey, Mathieu, 68190 Ensisheim (FR)
(74) Vertreter: Messnarz, Dieter

(56) Entgegenhaltungen:
- EP-A- 0 350 528
- DE-A- 19 902 050
- US-A- 5 562 844
- K.-H. DECKER: "Maschinenelemente, Gestaltung und Berechnung, Seiten 89-91, Berechnung von Lötverbindungen" 1982, CARL HANSER VERLAG * Seiten 89-91 *
- K.-H. DECKER: "Maschinenelemente, Gestaltung und Berechnung, Tabellenanhang, Tabelle A6.1" 1982, CARL HANSER VERLAG Tabellenanhang, Tabelle A6.1

## Beschreibung

Die vorliegende Erfindung betrifft eine Vorrichtung zum Austausch von Wärme. Insbesondere betrifft die vorliegende Erfindung eine Vorrichtung zum Austausch von Wärme für ein Kraftfahrzeug

Vorrichtungen zum Austausch von Wärme finden heute verbreitet Anwendung, beispielsweise in Kraftfahrzeugen,Raumklimatisierungssystemen und dergleichen, um einem Arbeitsmedium Wärme zuzuführen oder sie diesem zu entziehen. Ein solches Arbeitsmedium kann beispielsweise eine Flüssigkeit, ein Gas oder ein Gasgemisch sein.

Die vorliegende Erfindung wird nachfolgend am Beispiel einer elektrischen Heizvorrichtung zum Beheizen des Innenraumes eines Kraftfahrzeuges beschrieben. Es wird jedoch darauf hingewiesen, dass die erfindungsgemäße Vorrichtung auch für andere Anwendungszwecke geeignet ist.

Typischerweise besteht eine elektrische Heizvorrichtung zum Beheizen von Luft für den Einsatz in einem Kraftfahrzeug aus elektrischen Heizelementen und Wärmeleitern, an welchen die-zu erwärmende Luft vorbeiströmt. Als elektrische Heizelemente werden beispielsweise keramische Heizelemente mit positiven Temperaturkoeffizienten (PTC-Heizelemente) verwendet.

Die von den Heizelementen abgegebene Wärme wird mittels Wärmeleitern, welche beispielweise in der Form von Wellrippen oder Lamellen ausgeführt sind und welche in einem zu erwärmenden Luftstrom angeordnet sind, abgeführt.

Es ist bekannt, mehrere solcher Heizelemente und Wärmeleiter zu einem Heizblock zusammenzusetzen, wobei die Heizelemente und die Wärmeleiter durch eine auf sie wirkende Kraft, welche üblicherweise durch eine Feder erzeugt wird, aneinander gedrückt werden. Die durch diese Feder erzeugte mechanische Spannung dient weiterhin dazu, den Heizblock in einer Aufnahmeeinrichtung so zu verspannen, dass der Heizblock innerhalb der Aufnahmeeinrichtung gehalten wird

Weiter ist zum Beispiel aus der EP 0 350 528 A1 eine Vorrichtung zum Austausch von Wärme bekannt, auf welcher der Oberbegriff des Anspruchs 1 basiert.

Aufgabe der vorliegenden Erfindung ist die Bereitstellung einer Vorrichtung zum Austausch von Wärme, die so gestaltet ist, dass die Vorrichtung eine vereinfachte Konstruktion aufweist und dass ihre Heizeigenschaften in einfacher Weise dem jeweils vorgegebenen Verwendungszweck angepasst werden können. Ferner soll diese Vorrichtung unter wechselnden thermischen und mechanischen Belastungen dauerhaft einen guten Wärmeaustausch gewährleisten.

Gemäß Anspruch 1 weist die erfindungsgemäße Vorrichtung zum Austausch von Wärme wenigstens eine erste Wärmetauscherbaugruppe auf, welche aus wenigstens einer ersten sowie einer zweiten und einer dritten Komponente besteht. Die Komponenten der ersten Wärmetauscherbaugruppe berühren sich dabei so, dass ein Austausch von thermischer und/oder elektrischer Energie zwischen den Komponenten ermöglicht wird. Weiter ist zumindest in den Bereichen, in denen sich wenigstens zwei Komponenten der ersten Wärmetaucherbaugruppe einander annähern oder berühren ein erstes Verbindungsmaterial vorgesehen, welches die Anordnung dieser Komponenten der ersten Wärmetauscherbaugruppe zueinander fixiert und den Austausch von thermischer und/oder elektrischer Energie zwischen den Komponenten begünstigt. Die erfindungsgemäße Vorrichtung ist zudem
**dadurch gekennzeichnet, dass**
das erste Verbindungsmaterial so gewählt ist, dass wenigstens eine von der Temperatur beeinflusste Materialeigenschaft des ersten Verbindungsmaterials der gleichen Materialeigenschaft wenigstens eines der verwendeten Materialien, für zumindest einen Teil der Komponenten der ersten Wärmetauscherbaugruppe, in einem Temperaturbereich zwischen - 30° und + 170° C im Wesentlichen entspricht,
wobei diese wenigstens eine von der Temperatur beeinflusste Materialeigenschaft aus einer Gruppe von Materialeigenschaften ausgewählt ist, die Temperaturausdehnungskoeffizient, Elastizität, Plastizität und Steifigkeit umfasst.

Bevorzugte Ausführungsformen der erfindungsgemäßen Vorrichtung zum Austausch von Wärme sind Gegenstand der Unteransprüche.

Eine besonders bevorzugte Ausführungsform einer ersten Wärmetauscherbaugruppe weist demgemäß wenigstens eine erste Komponente auf, die wenigstens ein elektrisches Heizelement beinhaltet. Diese erste Komponente ist mit einer elektrischen Stromquelle verbunden. Das elektrische Heizelement der ersten Komponente ändert dabei in Abhängigkeit des das Heizelement durchfließenden elektrischen Stromes seine Temperatur.

Unter dem Begriff Heizelement im Sinne der vorliegenden Erfindung ist ein Element oder eine Gruppe von Elementen zu verstehen, durch welche elektrische Energie in Wärmeenergie umgewandelt wird. Derartige Heizelemente können beispielsweise keramische Heizelemente mit positiven Temperaturkoeffizienten (PTC-Heizelemente) sein. Im Rahmen der Erfindung können jedoch auch andere Heizelemente, wie zum Beispiel WiderstandsHeizelemente, Plasma-Heizelemente oder dergleichen Verwendung finden.

Des weiteren weist die erste Wärmetauscherbaugruppe wenigstens eine zweite Komponente auf, die beispielsweise Wellrippenförmig oder Lamellenförmig ausgeführt ist und aus thermisch leitendem Material besteht. Diese zweite Komponente dient dabei dem Austausch von Wärme mit einem die Wärmetauscherbaugruppe umströmendem Medium.

Das die erste Wärmetauscherbaugruppe umströmende Medium ist vorzugsweise ein gasförmiges Medium oder ein flüssiges Medium. Besonders bevorzugt ist das die erste Wärmetauscherbaugruppe umströmende Medium Luft, welche in einem Kraftfahrzeug in dessen Fahrzeuginnenraum gefördert wird, um diesen zu temperieren.

Die erste Wärmetauscherbaugruppe weist überdies wenigstens eine dritte Komponente auf, welche zwischen wenigstens einer ersten Komponente der ersten Wärmetauscherbaugruppe sowie wenigstens einer zweiten Komponente der ersten Wärmetauscherbaugruppe angeordnet ist. Dieses Kontaktelement ist so ausgeführt, dass es thermische und/oder elektrische Energie leitet. Vorzugsweise besteht die dritte Komponente der ersten Wärmetauscherbaugruppe aus wenigstens einem Material mit definierten thermischen und/oder elektrischen Leitfähigkeiten, wie beispielsweise Metallen oder Metall-Legierungen oder anderen Materialien mit ähnlichen thermischen und/oder elektrischen Eigenschaften.

Die dritte Komponente der ersten Wärmetauscherbaugruppe sowie die erste und/oder die zweite Komponente der ersten Wärmetauscherbaugruppe berühren sich derart, dass zwischen den sich berührenden Komponenten der ersten Wärmetauscherbaugruppe ein Übergang von thermischer und/oder elektrischer Energie ermöglicht wird.

Erfindungsgemäß ist zumindest in einem Teil der Bereiche, in denen sich die Komponenten der ersten Wärmetauscherbaugruppe berühren ein erstes Verbindungsmaterial vorgesehen, welches die Anordnung der Komponenten zueinander fixiert. Auf diese Weise wird die Berührung der Komponenten dauerhaft aufrecht erhalten und es treten keine ungewollten Veränderungen der Effizienz beim Austausch von thermischer und/oder elektrischer Energie zwischen den Komponenten auf.

In einer weitern bevorzugten Ausführungsform der vorliegenden Erfindung weist die erfindungsgemäße Vorrichtung zum Austausch von Wärme wenigstens eine zweite Wärmetauscherbaugruppe auf. Ähnlich wie die erste Wärmetauscherbaugruppe weist die zweite Wärmetauscherbaugruppe wenigstens eine zweite Komponente auf, die beispielsweise Wellrippenförmig oder Lamellenförmig ausgeführt ist und aus thermisch leitendem Material besteht. Die zweite Komponente der zweiten Wärmetauscherbaugruppe dient dabei ebenfalls dem Austausch von Wärme mit dem die Wärmetauscherbaugruppe umströmendem Medium.

Die erfindungsgemäße Vorrichtung zum Austausch von Wärme ist ferner dadurch gekennzeichnet, dass die zweite Wärmetauscherbaugruppe eine erste Komponente aufweist, welche im Gegensatz zur ersten Komponente der ersten Wärmetauscherbaugruppe aus einem Material definierter elektrischer und thermischer Leitfähigkeit besteht. Die Temperatur der ersten Komponente der zweiten Wärmetauscherbaugruppe ist hierbei im wesentlichen unabhängig von einem durch diese Komponente fließenden elektrischen Strom.

Überdies weist die zweite Wärmetauscherbaugruppe ebenfalls eine dritte Komponente auf, welche zwischen wenigstens einer ersten Komponente der zweiten Wärmetauscherbaugruppe sowie wenigstens einer zweiten Komponente der zweiten Wärmetauscherbaugruppe angeordnet ist. Vorzugsweise ist dieses Kontaktelement so ausgeführt, dass es thermische und/oder elektrische Energie leitet.

Die dritte Komponente der zweiten Wärmetauscherbaugruppe besteht vorzugsweise aus einem Material mit definierten thermischen und/oder elektrischen Leitfähigkeiten, wie beispielsweise Metallen oder Metall-Legierungen oder anderen Materialien mit ähnlichen thermischen und/oder elektrischen Eigenschaften.

In einer weiteren Ausführungsform der vorliegenden Erfindung berühren sich die dritte Komponente der zweiten Wärmetauscherbaugruppe sowie die erste und/oder die zweite Komponente der zweiten Wärmetauscherbaugruppe derart, dass zwischen den sich berührenden Komponenten der zweiten Wärmetauscherbaugruppe ein Übergang von thermischer und/oder elektrischer Energie ermöglicht wird.

Erfindungsgemäß ist zumindest in einem Teil der Bereiche, in denen sich die Komponenten der zweiten Wärmetauscherbaugruppe berühren ein zweites Verbindungsmaterial vorgesehen, welches die Anordnung der Komponenten zueinander fixiert. Auf diese Weise wird die Berührung der Komponenten dauerhaft aufrecht erhalten und es treten keine ungewollten Veränderungen der Effizienz beim Austausch von thermischer und/oder elektrischer Energie zwischen den Komponenten auf.

In einer bevorzugten Ausführungsform der vorliegenden Erfindung entsprechen die Abmessungen der zweiten Wärmetauscherbaugruppe zumindest teilweise den Abmessungen der ersten Wärmetauscherbaugruppe. In einer weiteren Ausführungsform der vorliegenden Erfindung entsprechen die Abmessungen der zweiten Wärmetauscherbaugruppe zumindest teilweise den Abmessungen mehrerer aneinander anliegender erster Wärmetauscherbaugruppen.

Derartige erste und zweite Wärmetauscherbaugruppen mit unterschiedlichen Konfigurationen können als standardisierte Module zur Herstellung von erfindungsgemäßen Vorrichtungen zum Austausch von Wärme Verwendung finden. Dadurch kann auf einfache Weise eine Anpassung der Heizeigenschaften auf die jeweils benötigten Anforderungen erfolgen. Die Herstellung von Vorrichtungen zum Austausch von Wärme aus derartigen standardisierten Modulen mit ersten und/oder zweiten Wärmetauscherbaugruppen stellt somit ein Baukastensystem für solche Vorrichtungen dar.

In einer bevorzugten Ausführungsform der vorliegenden Erfindung werden zur Herstellung einer erfindungsgemäßen Vorrichtung zum Austausch von Wärme erste und/oder zweite Wärmetauscherbaugruppen in beliebiger Stückzahl und Reihenfolge aneinander angeordnet. Dabei berühren sich zumindest Teile der Komponenten wenigstens zweier Wärmetauscherbaugruppen derart, dass zwischen den sich berührenden Wärmetauscherbaugruppen ein Übergang von thermischer und/oder elektrischer Energie ermöglicht wird.

Erfindungsgemäß ist zumindest in einem Teil der Bereiche, in denen sich die Komponenten zweier Wärmetauscherbaugruppen berühren ein drittes Verbindungsmaterial vorgesehen, welches die Anordnung der Wärmetauscherbaugruppen zueinander fixiert. Auf diese Weise wird die Berührung der Wärmetauscherbaugruppen dauerhaft aufrecht erhalten und es treten keine ungewollten Veränderungen der Effizienz beim Austausch von thermischer und/oder elektrischer Energie zwischen den Wärmetauscherbaugruppen auf.

Die Zusammensetzung des ersten, zweiten und/oder dritten Verbindungsmaterials ist so gewählt, dass wenigstens eine von der Temperatur abhängige Materialeigenschaft des ersten, zweiten und/oder dritten Verbindungsmaterials, wie beispielsweise der Temperaturausdehnungskoeffizient, die Elastizität, die Plastizität, die Steifigkeit oder dergleichen, der gleichen Materialeigenschaft wenigstens eines der zur Herstellung der ersten, zweiten und/oder dritten Komponente verwendeten Materialien der ersten und/oder zweiten Wärmetauscherbaugruppe zumindest teilweise entspricht.

Diese von der Temperatur abhängige Materialeigenschaft des ersten, zweiten und/oder dritten Verbindungsmaterials entspricht der gleichen Materialeigenschaft wenigstens eines der Materialien, aus dem die erste, zweite und/oder dritte Komponente der ersten und/oder zweiten Wärmetauscherbaugruppe bestehen im Temperaturbereich zwischen -50°C und +300°C, bevorzugt im Temperaturbereich zwischen -30°C und +250°C, besonders bevorzugt im Temperaturbereich zwischen -30°C und +170°C, zumindest teilweise, vorzugsweise im wesentlichen vollständig.

Auf diese Weise wird vermieden, dass beispielsweise durch unterschiedliche Temperaturausdehnungskoeffizienten der für die Komponenten der Wärmetauscherbaugruppen verwendeten Materialien sowie des ersten, zweiten und/oder dritten Verbindungsmaterials eine Rissbildung bei den Verbindungsmaterialien oder bei den Komponenten der Wärmetauscherbaugruppen auftritt. Eine derartige Rissbildung könnte einerseits die Stabilität der Komponenten der Wärmetauscherbaugruppen zueinander sowie die Stabilität der Wärmetauscherbaugruppen zueinander und die Stabilität der gesamten Vorrichtung zum Austausch von Wärme beeinträchtigen. Neben der Stabilität könnte dadurch außerdem ebenfalls die Effizienz des Wärme und/oder Elektrizitätsaustausches zwischen den Komponenten der, Wärmetauscherbaugruppen bzw. zwischen den Wärmetauscherbaugruppen beeinträchtigt werden.

Bei der vorliegenden Erfindung ist die Zusammensetzung des ersten, zweiten und/oder dritten Verbindungsmaterials so gewählt, dass es den Austausch von thermischer und/oder elektrischer Energie zwischen den Komponenten der Wärmetauscherbaugruppen und/oder zwischen den Wärmetauscherbaugruppen begünstigt.

Bei einer weiteren Ausführungsform der vorliegenden Erfindung ist die Zusammensetzung des ersten, zweiten und/oder dritten Verbindungsmaterials so gewählt, dass es eine Veränderung der Oberflächenbeschaffenheit der an das Verbindungsmaterial angrenzenden Oberflächen der Komponenten der Wärmetauscherbaugruppen hemmt, vorzugsweise verhindert. Insbesondere verhindert das erste, zweite und/oder dritte Verbindungsmaterial eine Veränderung der Oxidationszahl der an das Verbindungsmaterial angrenzende Material der Komponenten der Wärmetauscherbaugruppen. Das erste, zweite und/oder dritte Verbindungsmaterial stellt somit gleichzeitig einen Korrosionsschutz dar, der eine Korrosion, insbesondere eine Oxidation der Oberflächen der Komponenten der Wärmetauscherbaugruppen hemmt, vorzugsweise verhindert.

Bei einer weiteren Ausführungsform der vorliegenden Erfindung umgibt das erste, zweite und/oder dritte Verbindungsmaterial die Komponenten der Wärmetauscherbaugruppen im wesentlichen vollständig.

In einer bevorzugten Ausführungsform der vorliegenden Erfindung sind die ersten Komponenten der ersten Wärmetauscherbaugruppe so angeordnet, dass sie einen vorgegebenen Abstand voneinander und von den äußeren Begrenzungen der Wärmetauscherbaugruppe aufweisen. In einer bevorzugten Weiterbildung sind die ersten Komponenten einer ersten Wärmetauscherbaugruppe so angeordnet, dass sie einen Versatz zu den ersten Komponenten zumindest einer weiteren Wärmetauscherbaugruppe aufweisen, um eine bessere Wärmeverteilung über den gesamten Heizblock zu erreichen.

Gemäß einer bevorzugten Weiterbildung der vorliegenden Erfindung sind die ersten Komponenten der zweiten Wärmetauscherbaugruppe standardisierte Funktionselemente, deren physikalische Eigenschaften in der Art vordefiniert sind, dass diese sowohl elektrischen Strom und thermische Energie leiten, elektrischen Strom und thermische Energie isolieren, elektrischen Strom leiten und thermische Energie isolieren oder elektrischen Strom isolieren und thermische Energie leiten.

In einer bevorzugten Ausführungsform der vorliegenden Erfindung ist die Vorrichtung zum Austausch von Wärme dadurch gekennzeichnet, dass die Wärmetauscherbaugruppen so kombiniert werden, dass eine vorgegebene Wärmemenge, zwischen der gesamten Vorrichtung zum Austausch von Wärme und dem die Wärmetauscherbaugruppen umströmenden Medium austauschbar ist.

Insbesondere die Kombination vonersten Wärmetauscherbaugruppen mit zweiten Wärmetauscherbaugruppen ermöglicht die Vorgabe der maximal abzugebende Wärmemenge der gesamten Vorrichtung an das die Wärmetauscherkomponenten umströmende Medium.

In einer weiteren Ausführungsform der vorliegenden Erfindung ist die Vorrichtung zum Austausch von Wärme dadurch gekennzeichnet, dass die Wärmetauscherbaugruppen so kombiniert werden, dass die Wärmemenge, welche zwischen einem Teilbereich der Vorrichtung zum Austausch von Wärme und dem die Wärmetauscherbaugruppen umströmenden Medium, unabhängig von der Wärmemenge, welche zwischen einem anderen Teilbereich der Vorrichtung zum Austausch von Wärme und dem die Wärmetauscherbaugruppen umströmenden Medium austauschbar ist, definierbar ist

Vorzugsweise sind die zweiten Komponenten der ersten Wärmetäuscherbaugruppe und/oder die zweiten Komponenten der zweiten Wärmetauscherbaugruppe Kühlrippen, welche die von den elektrischen Heizelementen, vorzugsweise den PTC-Heizelementen abgegebene Wärme abführen und mit dem sie umströmenden Medium, beispielsweise Luft, austauschen. Vorzugsweise sind diese Kühlrippen wellenförmige Kühlrippen oder Wellrippen, die aus einem elektrisch und/oder thermisch leitenden Material, wie zum Beispiel Aluminium oder einem ähnlichen Material, hergestellt werden.

Die physikalischen Eigenschaften der ersten Komponente der zweiten Wärmetauscherbaugruppe sind bei einer bevorzugten Ausführungsform der erfindungsgemäßen Vorrichtung insbesondere so definiert, dass ein Transport von thermischer und/oder elektrischer Energie begünstigt wird.

Bei einer weiteren bevorzugten Ausführungsform der erfindungsgemäßen Vorrichtung sind die physikalischen Eigenschaften der ersten Komponente der zweiten Wärmetauscherbaugruppe so definiert, dass ein Transport von thermischer und/oder elektrischer Energie gehemmt wird.

Die erste Komponente der zweiten Wärmetauscherbaugruppe besteht demgemäß aus einem Material, welches die zuvor beschriebenen physikalischen Eigenschaften aufweist und welches aus diesem Grund den Transport von thermischer und/oder elektrischer Energie begünstigt oder hemmt.

Solch ein Material kann zum Beispiel ein Material sein, welches elektrizitätsleitend und wärmeleitend ist oder welches im wesentlichen elektrizitätsisolierend und wärmeisolierend ist oder welches elektrizitätsleitend und im wesentlichen wärmeisolierend ist oder im wesentlichen elektrizitätsisolierend und wärmeleitend ist. Sowohl die wärmeisolierende Wirkung als auch die elektrizitätsisolierende Wirkung kann hierbei unerschiedlich stark ausgeprägt sein. Es besteht außerdem die Möglichkeit ein Material mit veränderlichen Elektrizitäts- und Wärmeleitungseigenschaften zu verwenden wobei diese Eigenschaften durch eine Einwirkung auf das Material beeinflusst werden können.

Die Leitung eines elektrischen Stromes kann hierbei beispielsweise durch den Transport freier Ladungsträger innerhalb des Materials, aus welchem die erste Komponente der zweiten Wärmetauscherbaugruppe aufgebaut ist, erfolgen.

Eine Weiterleitung von thermischer Energie kann zum Beispiel durch eine Übertragung von Molekularschwingungen, insbesondere Brownsche Bewegung, mittels Molekularstößen oder dergleichen erfolgen. Vorzugsweise erfolgt die Ausbreitung von Wärmeenergie innerhalb des Materials, aus welchem die erste Komponente der zweiten Wärmetauscherbaugruppe aufgebaut ist analog zu den Gesetzmäßigkeiten der Ausbreitung von Materie durch Diffusion.

Eine bevorzugte Weiterbildung der vorliegenden Erfindung ist dadurch gekennzeichnet, dass die Form und Abmessung der ersten Komponente der zweiten Wärmetauscherbaugruppe (standardisiertes Funktionselement) so gewählt ist, dass der Strömungswiderstand welchen die erste Komponente der zweiten Wärmetauscherbaugruppe dem sie umströmenden Medium entgegensetzt in einem vorbestimmten Verhältnis zu dem Strömungswiderstand steht, den die erste Komponente der ersten Wärmetauscherbaugruppe dem sie umströmenden Medium entgegensetzt.

In einer Weiterbildung der erfindungsgemäßen Vorrichtung sind die. Form und Abmessung der ersten Komponente der zweiten Wärmetauscherbaugruppe so ausgeführt, dass sie dem die Wärmetauscherbäugruppe umströmenden Medium einen beliebig definierbaren Strömungswiderstand entgegensetzt.

Durch eine Veränderung der Abmessungen und der Form der ersten Komponente der zweiten Wärmetauscherbaugruppe kann der Strömungswiderstand der gesamten Vorrichtung zum Austausch von Wärme an die für die Wärmeübertragung erforderlichen Bedingungen angepasst werden.

In einer bevorzugten Ausführungsform der Vorrichtung zum Austausch von Wärme weist diese eine Aufnahmeeinrichtung auf, welche insbesondere wenigstens einen ersten und zweiten seitlichen Rahmenschenkel aufweist. Innerhalb dieser Aufnahmeeinrichtung, vorzugsweise zwischen dem ersten und zweiten Rahmenschenkel ist wenigstens ein Heizblock angeordnet, der aus einer oder mehreren Wärmetauscherbaugruppen aufgebaut ist. Der erste und der zweite Rahmenschenkel sind dabei vorzugsweise parallel zur Längsachse der Wärmetauscherbaugruppen orientiert.

In einer weiteren Ausführungsform weist die Aufnahmeeinrichtung obere und/oder untere Rahmenschenkel auf, welche an den oberen und/oder unteren längsseitigen Enden der Wärmetauscherbaugruppen angeordnet sind. Vorzugsweise sind zumindest Teile der Wärmetauscherbaugruppen, vorzugsweise ein Mittenbereich der Wärmetauscherbaugruppen, im wesentlichen innerhalb der von den Rahmenschenkeln aufgespannten Fläche angeordnet.

Als Rahmenschenkel im Sinne der vorliegenden Erfindung ist ein Element oder eine Gruppe von Elementen zu verstehen, welches einen äußeren Abschluss eines zwischen mehreren Rahmenschenkeln aufgenommenen oder angeordneten Elements bildet und welches sich im wesentlichen in der Ebene der Wärmetauscherbaugruppen erstreckt.

In einer weiteren Ausführungsform ist die Vorrichtung zum Austausch von Wärme dadurch gekennzeichnet, dass die seitlichen Rahmenschenkel durch einen oberen und/oder unteren Rahmenschenkel verbunden sind, so dass sie in einem vorgegebenen Abstand zueinander gehalten werden.

In einer weiteren Ausführungsform sind die oberen und/oder unteren Rahmenschenkel als Endkappen ausgebildet.

Als Endkappe im Sinne der vorliegenden Erfindung ist ein Element oder eine Gruppe von Elementen zu verstehen, welches einen vorbestimmten Abschluss der Wärmetauscherbaugruppe oder des Heizblocks wenigstens in eine Erstreckungsrichtung bildet. Im Sinne der Erfindung ist eine Endkappe bevorzugt so gestaltet, dass der Heizblock in die Endkappe eingreift, vorzugsweise zumindest teilweise formschlüssig eingreift, bzw. dass die Endkappe den Heizblock oder Teile des Heizblockes umgreift

Vorzugsweise bestehen die Rahmenschenkel aus einem elektrischen, nicht leitenden Material, vorzugsweise Kunststoff, wie zum Beispiel PVC (Polyvinylchlorid), PE (Polyethylen), PP (Polypropylen), Silikone und Silikonderivate, TPE (Thermoplastische Elastomere), Epoxydharze, Duroplaste, Teflon oder dergleichen. In einer weiteren bevorzugten Ausführungsform bestehen die Rahmenschenkel aus einer Kombination eines elektrisch leitenden Materials, wie zum Beispiel einem Metall und einem Kunststoff. Als Metall findet dabei vorzugsweise Aluminium und Aluminiumlegierungen, Titan und Titanlegierungen, Eisen und Eisenlegierungen, Zink und Zinklegierungen oder dergleichen Verwendung.

Die Rahmenschenkel der Aufnahmeeinrichtung weisen in einer besonder bevorzugten Ausführungsform der erfindungsgemäßen Vorrichtung einen hohlprofilförmigen oder formprofilförmigen Querschnitt auf, vorzugsweise einen U-förmigen, einen I-förmigen, einen L-förmigen, einen T-förmigen, einen V-förmigen Querschnitt oder dergleichen auf.

Die Vorrichtung zum Austausch von Wärme ist in einer weiteren Ausführungsform dadurch gekennzeichnet, dass wenigstens eine der Wärmetauscherbaugruppen mit wenigstens einem Rahmenschenkel verbunden ist. Vorzugsweise wird diese Verbindung durch eine Steckverbindung, eine Schraubverbindung, eine Klebeverbindung, eine Schweißverbindung und/oder dergleichen fixiert.

Die Aufnahmeeinrichtung für die Vorrichtung zum Austausch von Wärme ist in einer bevorzugten Ausführungsform weiterhin dadurch gekennzeichnet, dass sie ein Element aufweist, das wenigstens zwischen zwei Komponenten einer Wärmetauscherbaugruppe eingreift um einer Delokalisierung der Wärmetauscherbaugruppen oder der Komponenten der Wärmetauscherbaugruppen entgegenzuwirken. Dieses Element kann beispielsweise ein definierter Abstandshalter sein, der zwischen zwei Wärmetauscherbaugruppen oder zwischen zwei Komponenten angeordnet ist und aus einem nicht leitenden Material besteht, so dass eine elektrisch leitende Verbindung zwischen den beiden Wärmetauscherbaugruppen oder den Komponenten verhindert wird.

In einer weiteren Ausführungsform ist die Vorrichtung zum Austausch von Wärme dadurch gekennzeichnet, dass die Aufnahmeeinrichtung eine Ausnehmung oder Durchführung aufweist, in welche wenigstens eine Komponente, insbesondere das Kontaktblech der ersten und/oder zweiten Wärmetauscherbaugruppe, eingreift.

Wenigstens eine Komponente der Aufnahmeeinrichtung einer Vorrichtung zum Austauschen von Wärme ist in einer weiteren Ausführungsform mit einem Gehäuseteil einer Klimaanlage verbindbar.

In einer Weiterbildung der erfindungsgemäßen Vorrichtung kann eine Komponente der Aufnahmeeinrichtung mit dem Gehäuseteil einer Klimaanlage einstückig ausgebildet oder in dem Gehäuseteil integriert sein.

Überdies kann wenigstens eine Komponente der Aufnahmeeinrichtung einen elektrischen Anschluss aufweisen um die Aufnahmeeinrichtung, welche ihrerseits mit den Wärmetauscherbaugruppen in elektrisch leitendem Kontakt stehen kann mit den Kontakten einer elektrischen Stromversorgung zu verbinden.

Ist die elektrische Leitfähigkeit der ersten Komponente der zweiten' Wärmetauscherbaugruppe (standardisiertes Funktionselement) so gewählt, dass ein elektrischer Strom durch die Komponente fließen kann, so lassen sich dadurch mehrere elektrische Heizelemente mit Strom versorgen. Durch eine Kombination elektrisch leitender und elektrisch nicht leitender standardisierter Funktionselemente ist eine Spannungsversorgung der elektrischen Heizelemente in einer beliebig definierbaren elektrischen Schaltungsanordnung möglich.

In einer Weiterbildung der vorliegenden Erfindung sind die ersten Komponenten der ersten Wärmetauscherbaugruppen der Vorrichtung zum Austausch von Wärme außerdem direkt und/oder indirekt mit wenigstens einer Stromquelle elektrisch leitend verbunden. Eine indirekte elektrisch leitende Verbindung wird hierbei vorzugsweise über einen Kontakt der PTC-Heizelemente mit den Kontaktelementen hergestellt. Eine weitere indirekte elektrisch leitende Verbindung kann unter Einbeziehung der Wellrippen in den Stromkreis hergestellt werden. Die elektrische Verbindung der PTC-Heizelemente mit der Stromquelle erfolgt dann beispielsweise über eines oder mehrere Kontaktelemente sowie eine oder mehrere Wellrippen. Auf diese Weise können mehrere PTC-Heizelemente beliebig parallel oder in Serie geschalten werden.

In einer bevorzugten Ausführungsform der vorliegenden Erfindung sind die Heizelemente einerseits mit dem Pluspol einer Stromquelle indirekt über eines der Kontaktelemente verbunden undandererseits ebenfalls indirekt über ein weiteres Kontaktelement mit der Aufnahmeeinrichtung, innerhalb derer die Wärmetauscherbaugruppen angeordnet sind und welche vorzugsweise aus einem elektrisch leitenden Material wie zum Beispiel Aluminium hergestellt ist. Die Aufnahmeeinrichtung ist hierbei mit dem negativen Pol der elektrischen Stromquelle verbunden.

In einer bevorzugten Ausführungsform wird die Vorrichtung zum Austausch von Wärme in einer Klimaanlage eines Kraftfahrzeuges eingesetzt um eine Erwärmung der Innenraumluft des Kraftfahrzeuges zu ermöglichen. Hierbei wird durch die erfindungsgemäße Vorrichtung Luft, die in den Innenraum des Fahrzeuges eingeleitet wird, beheizt. Die Klimaanlage weist überdies vorzugsweise einen Kompressor, Kondensator Trockner/Sammler, Expansionsventil und einen Verdampfer auf.

In einer bevorzugten Ausführungsform kann die Vorrichtung vorzugsweise in den Strömungskanal des Lüftungssystems einer Klimaanlage eingebracht werden, wobei sich neben einem einflutigen Strömungskanal insbesondere auch mehrflutige Strömungskanäle für den Einsatz in der Vorrichtung eignen. Hierbei können in einer Weiterbildung der erfindungsgemäßen Vorrichtung die unteschiedlichen Luftströme des mehrflutigen Strömungskanals auf unterschiedliche und unabhängige Art und Weise beheizt werden.

Eine erfindungsgemäße Vorrichtung zum Austausch von Wärme, kann zum Beheizen von in den Innenraum eines Kraftfahrzeuges geleitete Luft verwendet werden. Die Vorrichtung kann hierbei zusätzlich zu den üblicherweise verwendeten Wärmetauschern in einem Kraftfahrzeug verwendet werden und ist dabei vorzugsweise solange in Betrieb, bis die vom Heiz- und Kühlkreislauf eines Kraftfahrzeuges zur Verfügung stehende Wärme des Verbrennungsmotors ausreicht, um eine ausreichende Erwärmung der in den Fahrzeuginnenraum geführten Luft zu erreichen.

Ein weiteren Ausführungsform findet die erfindungsgemäße Vorrichtung Verwendung in Kraftfahrzeugen mit niedrigem Kraftstoffverbrauch, deren Verbrennungswärme des Motors so niedrig ist, dass nicht genügend Wärmeenergie zum ausreichenden Erwärmen des Innenraums vorhanden ist.

Es besteht überdies die Möglichkeit, die erfindungsgemäße Vorrichtung in einer beliebigen Heiz- bzw. Kühleinrichtung allein oder zusätzlich zu anderen Einrichtungen zum Austausch von Wärme zu verwenden.

Weitere Merkmale der vorliegenden Erfindung ergeben sich aus der nachfolgenden Beschreibung in Verbindung mit den Figuren und den Ansprüchen.

Es zeigen:
- Fig. 1:: eine schematische Darstellung einer Vorrichtung zum Austausch von Wärme gemäß dem Stand der Technik;
- Fig. 2:: eine schematische Darstellung einer Vorrichtung zum Austausch von Wärme gemäß der vorliegenden Erfindung;
- Fig. 3:: eine schematische Darstellung einer ersten Wärmetauscherbaugruppe mit einem elektrischen Heizelement;
- Fig.4a:: eine Schnittdarstellung einer erfindungsgemäßen Ausführungsform gemäß Fig. 3 entlang der Linie A;
- Fig.4b:: eine Schnittdarstellung einer alternativen Ausführungsform einer ersten Wärmetauscherbaugruppe gemäß Fig. 3 entlang der Linie A;
- Fig. 5:: eine schematische Darstellung einer zweiten Wärmetauscherbaugruppe ohne ein elektrisches Heizelement;
- Fig. 6:: eine schematische Darstellung einer weiteren Ausführungsform gemäß der vorliegenden Erfindung;
- Fig. 7a:: eine Detailansicht der Aufnahmeinrichtung der Vorrichtung zum Austausch von Wärme gemäß Fig. 6;
- Fig. 7b:: eine Detailansicht einer alternativen Ausführungsform der Vorrichtung zum Austausch von Wärme gemäß Fig. 6;
- Fig. 8:: eine schematische Darstellung verschiedener Ausführungsformen von Wärmetauscherbaugruppen.

Fig. 1 zeigt eine schematische Darstellung einer Vorrichtung zum Austausch von Wärme gemäß dem Stand der Technik. Diese weist einen Heizblock 1 auf, der aus mehreren nebeneinander angeordneten Wärmetäuscherbaugruppen 2 besteht. Die Wärmetauscherbaugruppe 2 weist als erste Komponente elektrische Heizelemente, vorzugsweise streifenförmigen PTC-Heizelemente 3a, 3b auf

Um einen besseren Wärmeübergang zwischen den PTC-Heizelementen 3a, 3b und einer Wellrippe 4 zu erreichen, weist die Wärmetauscherbaugruppe 2 ein Kontaktblech 5 auf, dass zwischen dem PTC-Heizelementen 3a, 3b und der Wellrippe 4 angeordnet ist und welches mit dem PTC-Heizelement und der Wellrippe elektrisch und thermisch leitend verbunden ist.

Der rechteckförmige Heizblock 1 ist in einem rechteckförmigen Rahmen 6 mit vier Rahmenschenkeln 6a, 6b, 6c, 6d angeordnet und wird mit einer Feder 7 in diesem Rahmen verspannt.

Die PTC-Heizelemente sind mit einer Spannungsquelle 8 verbunden, wobei der Stromkreis über ein Kontaktblech 5, eine Wellrippe 4 und wenigstens ein Rahmenelement 6c geschlossen wird. In diesem Ausführungsbeispiel sind zwei Wärmetauscherbaugruppen elektrisch parallel geschaltet.

Fig. 2 stellt eine bevorzugte Ausführungsform gemäß der vorliegenden Erfindung dar. Der rechteckförmige Heizblock 11 ist in einem rechteckförmigen Rahmen 16 mit vier Rahmenschenkeln 16a, 16b, 16c, 16d gehalten. In einer bevorzugten Ausführungsform weist der Rahmenschenkel einen im wesentlichen U-förmigen Querschnitt auf.

In der Ausführungsform gemäß Fig. 2 ist eine erste Wärmetauscherbaugruppe 12a dargestellt, welche PTC-Heizelemente 13a, Kontaktbleche 15a, 15b und eine Wellrippe 14a aufweist. Mittels des elektrischen Kontaktes 19a sind die PTC-Heizelemente 13a mit einer Stromquelle 18a verbunden.

Neben der ersten Wärmetauscherbaugruppe 12a weist der Heizblock 11 außerdem eine zweite Wärmetauscherbaugruppe 12b auf. Sie weist neben den Kontaktblechen 15c, 15d, die Wellrippe 14b, eine erste Komponente 13b auf, die im Gegensatz zu der ersten Komponente 13a der ersten Wärmetauscherbaügruppe kein Heizelement aufweist.

Diese erste Komponente 13b der zweiten Wärmetauscherbaugruppe wird im wesentlichen nicht durch einen durch die Komponente fließenden elektrischen Strom beeinflusst und stellt kein elektrisches Heizelement dar sondern ist ein standardisiertes Funktionselement, um beispielsweise einen vorbestimmten Abstand zwischen den Kontaktblechen 15c, 15d zu halten und einen definierten Übergang von Energie zwischen den Kontaktblechen 15c, 15d zu gewährleisten.

Durch die Auswahl geeigneter Materialien weist diese erste Komponente der zweiten Wärmetauscherbaugruppe 13b eine definierte elektrische und thermische Leitfähigkeit auf.

Somit wird gemäß der bevorzugten Ausführungsform aus Fig. 2 nicht nur durch die unmittelbar mit dem PTC-Heizelement 13a verbundenen Wellrippe 14a Energie an die durchströmende Luft abgeführt, sondern auch über die mit dem standardisierten Funktionselementen 13b thermisch und elektrisch gekoppelten Wellrippen.

Die Fixierung der Wärmetauscherbaugruppen und deren Komponenten erfolgt durch ein erstes, zweites und drittes Verbindungsmaterial, welches partiell 30a, 50a oder vollflächig 30b, 30c, 50b, 50c an den Oberflächen der Komponenten und/oder Wärmetauscherbaugruppen und besonders bevorzugt zwischen den Komponenten und/oder Wärmetauscherbaugruppen angeordnet ist.

Fig. 3 zeigt eine schematisierte Detaildarstellung einer ersten Wärmetauscherbaugruppe mit PTC-Heizelement 32.

Das PTC-Heizelement 32 ist zwischen zwei Kontaktblechen 35b und 35c angeordnet. Um eine feste Verbindung zwischen den einzelnen Komponenten zu gewährleisten, ist ein erstes Verbindungsmaterial 30a, 30b, 30c vorgesehen, welches die Anordnung der Komponenten der ersten Wärmetauscherbaugruppe zueinander fixiert.

Im Anschluss an die beiden Kontaktbleche 35b, 35c sind die Wellrippen 34a, 34b angeordnet, welche mit dem ersten Verbindungsmaterial an den Kontaktblechen 35b, 35c fixiert sind.

An die beiden Kühlrippen 34a, 34b schließen sich zwei weitere Kontaktbleche 35a, 35d an, welche ebenfalls über dem ersten Verbindungsmaterial mit den Kühlrippen verbunden sind.

Gemäß der vorliegenden Erfindung ist die Verbindung der einzelnen Komponenten der ersten Wärmetauscherbaugruppe so gestaltet, dass der Austausch von thermischer und elektrischer Energie zwischen den einzelnen Komponenten begünstigt wird.

Unter dem Begriff Verbindungsmaterial im Sinne der vorliegenden Erfindung ist ein Material zu verstehen, welches aufgrund seiner physikalischen und/oder chemischen Eigenschaften die feste Verbindung zwischen verschiedenen Komponenten oder Baugruppen ermöglicht und dessen von der Temperatur abhängige Materialeigenschaften wenigstens einer Materialeigenschaft der verwendeten Materialien zumindest teilweise entspricht. Vorzugsweise liegt der Temperaturbereich, in welchem die Materialeigenschaften im wesentlichen gleich sind, zwischen - 50°C und +300°C, bevorzugt zwischen -30°C und +250°C und besonders bevorzugt zwischen -30°C und +170°C.

Gemäß der in Fig. 3 dargestellten Ausführungsform, kann das erste Verbindungsmaterial 30a so angeordnet werden, dass nur in den Bereichen in welchen sich die Komponenten berühren, das Verbindungsmaterial vorgesehen ist.

Gemäß einer weiteren Ausführungsform kann das Verbindungsmaterial 30b, 30c auch auf der gesamten Flächen der Komponenten aufgebracht werden, um die verschiedene Komponenten zueinander zu fixieren und zusätzlich die mit Verbindungsmaterial versehenen Oberflächen abzudecken.

Somit dient das Verbindungsmaterial in den Berührungsbereichen zum Fixieren der Komponenten und zusätzlich in den Berührungsbereichen und an den Oberflächen als Schutz der Komponenten gegenüber äußeren Einflüssen, die beispielsweise zu Korrosion der Oberflächen oder der gesamten Komponente führen könnten.

Fig. 4a zeigt eine Schnittdarstellung der ersten Wärmetauscherbaugruppe entlang der Schnittlinie A, wobei neben den einzelnen Komponenten der Wärmetauscherbaugruppe auch das Verbindungsmaterial dargestellt ist. Das PTC-Heizelement 42 berührt die beiden Kontaktbleche 45c, 45b und ist durch das Verbindungsmaterial 40b mit den Kontaktblechen verbunden. Die Kontaktbleche 45b, 45c sind weiterhin mit den Wellrippen 44a, 44b durch das Verbindungsmaterial 40a, 40c verbunden. Die Wärmetauscherbaugruppe wird durch zwei weitere Kontaktbleche 45a, 45d beiderseits abgeschlossen. Diese sind ebenfalls mit den Kühlrippen 44a, 44b durch das Verbindungsmaterial 40a, 40c verbunden.

Wie aus Fig. 4a zu entnehmen ist, ist in dieser Ausführungsform das Verbindungsmaterial im wesentlichen an den Oberflächen der einzelnen Komponenten angeordnet und füllt den freien Raum zwischen den beiden Kontaktblechen 45b, 45c nicht aus.

In Fig. 4b ist eine weitere besonders bevorzugte Ausführungsform einer ersten Wärmetauscherbaugruppe dargestellt, bei welcher der Bereich zwischen den Kontaktblechen 45b, 45c, der nicht durch das PTC-Heizelement 42 eingenommen wird, durch das Verbindungsmaterial 40d ausgefüllt ist.

Neben der Verbindung der Komponenten durch das Verbindungsmaterial, füllt das Verbindungsmaterial in einer besonders bevorzugten Ausführungsform den Hohlraum zwischen den einzelnen Komponenten aus um hierdurch die äußere Form der Wärmetauscherbaugruppe, insbesondere bezüglich des Strömungswiderstandes an die jeweiligen Vorgaben anpassbar zu gestalten

Fig. 5 zeigt eine zweite Wärmetauscherbaugruppe ohne Heizelement, die ein standardisiertes Funktionselement (erste Komponente der zweiten Wärmetauscherbäugruppe) 52 aufweist.

Dieses standardisierte Funktionselement 52 ist mittels eines ersten Verbindungsmaterials 50b mit den beiden Kontaktblechen 55b, 55c verbunden. Die Wellrippen 54a, 54b schließen sich an die Kontaktbleche 55b, 55c an und sind ebenfalls durch ein zweites Verbindungsmaterial 50a, 50c bezüglich der Kontaktbleche fixiert. Wiederum wird die Wärmetauscherbaugruppe von zwei Kontaktblechen 55a, 55d beiderseits abgeschlossen. Diese sind gemäß der vorliegenden Ausführungsform mit einem zweiten Verbindungsmaterial 50c mit den Kühlrippen 54a, 54b verbunden.

Gemäß einem weiteren Ausführungsbeispiel zeigt Fig. 5 auf der linken Seite der Wärmetauscherbaugruppe eine Verbindungsmethode, bei welcher das Verbindungsmaterial 50c vollflächig auf die Komponenten aufgetragen worden ist.

Auf der rechten Seite der Darstellung ist der Einsatz des Verbindungsmaterials 50a auf den Bereich der Berührungspunkte zwischen den Kontaktblechen 55a, 55b und der Wellrippe 54a begrenzt.

Fig. 6 zeigt ein Ausführungsbeispiel einer Vorrichtung zum Austauschen von Wärme, in welchem die Aufnahmeeinrichtung 67a ein Element 66b aufweist, das zwischen die zwei Komponenten 65a, 65b der ersten Wärmetauscherbaugruppe eingreift.

Hierdurch wird verhindert, dass die Kontaktbleche der Wärmetauscherbaugruppen miteinander in Kontakt treten können und so ein unerwünschter elektrischer und/oder thermischer Kontakt zwischen den Kontaktblechen auftritt.

Der Vorsprung 66a bildet ein seitliches Abschlusssegment der Endkappe 67a und schützt die Wärmetauscherbaugruppe oder den Heizblock unter anderem gegen mechanische Beanspruchungen.

Der Heizblock gemäß Fig. 6 weist ferner Heizelemente 62a, 62c, standardisierte Funktionselemente 62b, Kühlrippen 64a, 64b und Kontaktbleche 65a, 65b, 65c auf. Die Aufnahmeeinrichtung 67a, 67b ist an der Oberseite und Unterseite des Heizblocks angeordnet, wobei die Aufnahmeeinrichtung zwei Elemente 67a und 67b als obere- und untere Endkappe aufweist. Zum Betreiben der elektrischen Heizelemente sind die Wärmetauscherbaugruppen mit den Spannungsquellen 63a und 63b verbunden.

In der Fig. 7a ist im Detail eine Vorrichtung zum Austauschen von Wärme gemäß Fig. 6 dargestellt, deren Aufnahmeeinrichtung 77a Vorsprünge aufweist. Der Vorsprung 76b greift zwischen die beiden Kontaktbleche 75a, 75b ein und ist durch ein Verbindungsmaterial 70c mit den Kontaktblechen 75a, 75b fixiert. Das Verbindungsmaterial, welches im Überschuss aufgetragen ist, bildet eine formschlüssige Verbindung zwischen den einzelnen Komponenten der Wärmetauscherbaugruppen und verbindet überdies die Kontaktbleche 75a, 75b mit der Endkappe 77a.

Der Vorsprung 76a ist gemäß der hier dargestellten Ausführungsform nicht mit dem Kontaktblech 75c durch ein Verbindungsmaterial verbunden. Bei einer Weiterbildung der vorliegenden Erfindung ist zwischen dem Vorsprung 76a und dem Kontaktblech 75c ein Verbindungsmaterial vorgesehen.

In Fig. 7b ist eine weitere Ausführungsform einer Vorrichtung zum Austauschen von Wärme mit einer Aufnahmeeinrichtung dargestellt, welche keinen Vorsprung aufweist. Diese Aufnahmeeinrichtung ist in dieser Ausführungsform ebenfalls als Endkappe gestaltet, so dass der Heizblock auf seiner Ober- bzw. Unterseite fixiert ist. Die Endkappen sind an die vorgegebenen Abmessungen wie z.B. den Abmessungen eines Strömungskanals, angepasst.

Die Fig. 7b zeigt neben der Aufnahmeeinrichtung 77a das Heizelement 72a, die Kühlrippen 74a, 74b, das standarisierte Funktionselement 72b, die Kontaktbleche 75a, 75b, 75c und die Bereiche mit Verbindungsmaterial 70a, 70b, 70c.

In einer weiteren Ausführungsform ist die Endkappe 77a nicht durch ein Verbindungsmaterial mit dem Heizblock verbunden sondern steht mit diesem lediglich in einer zumindest teilweise formschlüssigen Verbindung.

Fig.8 zeigt verschiedene Module im Sinne der vorliegenden Erfindung, welche wenigstens zwei Komponenten aufweisen und welche für die Herstellung von Heizblöcken mit jeweils unterschiedlichen Anforderungen an die Heizeigenschaften geeignet sind.

Fig. 8a zeigt eine besonders bevorzugte Ausführungsform einer ersten Wärmetauscherbaugruppe, die aus zwei PTC-Heizelementen 82a, einem Kontaktblech 85a und einer Kühlrippe 84a besteht.

Fig. 8b zeigt eine besonders bevorzugte Ausführungsform, die neben einer Kühlrippe 84a zwei Kontaktbleche 85a, 85b beiderseits der Kühlrippe 84a aufweist.

Fig. 8c zeigt eine Wärmetauscherbaugruppe, die aus einer Kühlrippe 84a und einem Kontaktblech 85a besteht.

Fig. 8d zeigt eine besonders bevorzugte Ausführungsform einer zweiten Wärmetauscherbaugruppe, die neben einem standarisierten Funktionselement 82b, ein Kontaktblech 85a und eine Kühlrippe 84a aufweist.

In Fig. 8e ist eine Kombination aus mehreren Kühlrippen 84a und Kontaktblechen 85a, 85b, 85c dargestellt. Die beiden Kühlrippen 84a sind auf beiden Seiten eines Kontaktblechs 85b angeordnet und werden seitlich durch zwei Kühlbleche 85a, 85c abgeschlossen.

Im Sinne der Erfindung sind weitere, beliebige Kombinationen einzelner Komponenten zu erfindungsgemäßen Modulen möglich.

Die Verbindung und Fixierung der in Fig. 8 dargestellten Module zu einem Heizblock erfolgt durch ein erstes, zweites und/oder drittes Verbindungsmaterial, dass entweder lediglich im Berührungsbereich der Module vorhanden ist oder die Oberfläche der Komponenten vollständig umgibt.

## Patentansprüche

1. Vorrichtung zum Austausch von Wärme, insbesondere für ein Kraftfahrzeug mit
wenigstens einer ersten Wärmetauscherbaugruppe (12a),
wobei diese erste Wärmetauscherbaugruppe (12a) wenigstens eine erste Komponente (13a) aufweist, welche mit einer elektrischen Stromquelle (18) verbunden ist (19a) und deren Temperatur sich in Abhängigkeit eines die Komponente durchfließenden elektrischen Stromes ändert, und
wobei diese erste Wärmetauscherbaugruppe (12a) wenigstens eine zweite'Komponente (14a) zum Austausch von Wärme mit einem die Wärmetauscherbaugruppe umströmenden Medium aufweist, und
wobei die erste Wärmetauscherbaugruppe (12a) wenigstens eine dritte Komponente (15a) aufweist, die zwischen der ersten und zweiten Komponente (13a, 14a) angeordnet ist, und welche thermische und/oder elektrische Energie leitet, und
wobei die Komponenten (13a, 14a, 15a) der ersten Wärmetauscherbaugruppe sich derart berühren, dass ein Übergang von thermischer und/oder elektrischer Energie ermöglicht wird,
wobei zumindest in den Bereichen, in denen sich wenigstens zwei Komponenten der ersten Wärmetauscherbaugruppe einander annähern oder berühren ein erstes Verbindungsmaterial (30a, 30b, 30c) vorgesehen ist, welches die Anordnung dieser Komponenten der ersten Wärmetauscherbaugruppe zueinander fixiert und den Austausch von thermischer und/oder elektrischer Energie zwischen den Komponenten begünstigt,
**dadurch gekennzeichnet, dass**
das erste Verbindungsmaterial so gewählt ist, dass wenigstens eine von der Temperatur beeinflusste Materialeigenschaft des ersten Verbindungsmaterials der gleichen Materialeigenschaft wenigstens eines der verwendeten Materialien, für zumindest einen Teil der Komponenten (13a, 14a_{;} 15a) der ersten Wärmetauscherbaugruppe, in einem Temperaturbereich zwischen - 30° C und + 170° C im wesentlichen entspricht,
wobei diese wenigstens eine von der Temperatur beeinflusste Materialeigenschaft aus einer Gruppe von Materialeigenschaften ausgewählt ist, die Temperaturausdehnungskoeffizient, Elastizität, Plastizität und Steifigkeit umfasst.

2. Vorrichtung zum Austausch von Wärme gemäss Anspruch 1,
**dadurch gekennzeichnet, dass**
die Vorrichtung wenigstens eine zweite Wärmetauscherbaugruppe (12b) aufweist,
wobei diese zweite Wärmetauscherbaugruppe (12b) wenigstens eine erste Komponente (13b) aufweist, deren Temperatur nicht durch einen durch die Komponente fließenden elektrischen Strom beeinflusst wird, und
wobei diese zweite Wärmetauscherbaugruppe (12b) wenigstens eine zweite Komponente (14b) zum Austausch von Wärme mit dem die Wärmetauscherbaugruppe umströmenden Medium aufweist, und
wobei die erste Komponente (13b) der zweiten Wärmetauscherbaugruppe aus einem Material definierter elektrischer und thermischer Leitfähigkeit besteht.

3. Vorrichtung zum Austausch von Wärme gemäss Anspruch 2,
**dadurch gekennzeichnet, dass**
die zweite Wärmetauscherbaugruppe (12b) wenigstens eine dritte Komponente (15c) aufweist, wobei die dritte Komponente vorzugsweise zwischen der ersten und zweiten Komponente (13b, 14b) angeordnet ist, und welche thermische und/oder elektrische Energie leitet.

4. Vorrichtung zum Austausch von Wärme gemäss wenigstens einem der Ansprüche 2 oder 3,
**dadurch gekennzeichnet, dass**
die Komponenten (13b, 14b, 15c) der zweiten Wärmetauscherbaugruppe sich derart berühren, dass ein Übergang von thermischer und/oder elektrischer Energie ermöglicht wird, und
zumindest in den Bereichen, in denen sich wenigstens zwei Komponenten der zweiten Wärmetauscherbaugruppe berühren ein zweites Verbindungsmaterial (50a, 50b, 50c) vorgesehen ist, welches die Anordnung dieser Komponenten der zweiten Wärmetauscherbaugruppe zueinander fixiert, und
das zweite Verbindungsmaterial so gewählt ist, dass wenigstens eine Materialeigenschaft des zweiten Verbindungsmaterials der gleichen Materialeigenschaft wenigstens eines der verwendeten Materialien, vorzugsweise der für zumindest einen Teil der Komponenten der ersten und/oder der zweiten Wärmetauscherbaugruppe-verwendeten Materialien, zumindest teilweise entspricht, vorzugsweise in einem Temperaturbereich zwischen - 50° C und + 300° C, bevorzugt in einem Temperaturbereich zwischen - 30° C und + 250° C, besonders bevorzugt in einem Temperaturbereich zwischen - 30° C und + 170° C im wesentlichen entspricht.

5. Vorrichtung zum Austausch von Wärme gemäß wenigstens einem der vorstehenden Ansprüche,
**dadurch gekennzeichnet, dass**
die Abmessungen der zweiten Wärmetauscherbaugruppe den Abmessungen wenigstens einer der ersten Wärmetauscherbaugruppen zumindest teilweise entsprechen, und dass
mehrere dieser Wärmetauscherbaugruppen in beliebiger Stückzahl und Reihenfolge aneinander anordenbar sind.

6. Vorrichtung zum Austausch von Wärme gemäss wenigstens einem der vorstehenden Ansprüche,
**dadurch gekennzeichnet, dass**
sich wenigstens zwei Wärmetauscherbaugruppen zumindest teilweise berühren,
wobei in den Bereichen, in denen sich die Wärmetauscherbaugruppen berühren ein drittes Verbindungsmaterial vorgesehen ist, welches die Anordnung der Wärmetauscherbaugruppen zueinander fixiert.

7. Vorrichtung zum Austausch von Wärme gemäss Anspruch 5,
**dadurch gekennzeichnet, dass**
die Wärmetauscherbaugruppen sich derart berühren, dass ein Übergang von thermischer und/oder elektrischer Energie ermöglicht wird.

8. Vorrichtung zum Austausch von Wärme gemäss wenigstens einem der Ansprüche 5 oder 6,
**dadurch gekennzeichnet, dass**
das dritte Verbindungsmaterial so gewählt ist, dass wenigstens eine Materialeigenschaft des dritten Verbindungsmaterials der gleichen Materialeigenschaft wenigstens eines der verwendeten Materialien, vorzugsweise der für zumindest einen Teil der Komponenten der ersten und/oder der zweiten Wärmetauscherbaugruppe verwendeten Materialien, zumindest teilweise entspricht, vorzugsweise in einem Temperaturbereich zwischen - 50° C und + 300° C, bevorzugt in einem Temperaturbereich zwischen - 30° C und + 250° C, besonders bevorzugt in einem Temperaturbereich zwischen - 30° C und + 170° C im wesentlichen entspricht.

9. Vorrichtung zum Austausch von Wärme gemäss wenigstens einem der vorstehenden Ansprüche,
**dadurch gekennzeichnet, dass**
das erste und/oder zweite und/oder dritte Verbindungsmaterial den Austausch von thermischer und/oder elektrischer Energie begünstigt.

10. Vorrichtung zum Austausch von Wärme gemäss wenigstens einem der vorstehenden Ansprüche,
**dadurch gekennzeichnet, dass**
die Materialeigenschaft des ersten und/oder zweiten und/oder dritten Verbindungsmaterials der thermische Ausdehnungskoeffizient ist.

11. Vorrichtung zum Austausch von Wärme gemäss wenigstens einem der vorstehenden Ansprüche,
**dadurch gekennzeichnet, dass**
das erste und/oder zweite und/oder dritte Verbindungsmaterial im wesentlichen gleiche Inhaltsstoffe aufweist.

12. Vorrichtung zum Austausch von Wärme gemäss wenigstens einem der vorstehenden Ansprüche,
**dadurch gekennzeichnet, dass**
das erste und/oder zweite und/oder dritte Verbindungsmaterial eine Veränderung der Oberflächenbeschaffenheit der daran angrenzenden Materialien verhindert, vorzugsweise eine Veränderung der Oxidationszahl der daran angrenzenden Materialien verhindert, vorzugsweise die Oberflächen der daran angrenzenden Materialien vor einer Korrosion schützt, besonders bevorzugt die erste Komponenten der ersten Wärmetauscherbaugruppe vor einer Korrosion schützt.

13. Vorrichtung zum Austausch von Wärme gemäss wenigstens einem der vorstehenden Ansprüche,
**dadurch gekennzeichnet, dass**
zumindest ein Teil der Oberflächen der Komponenten der ersten Wärmetauscherbaugruppe, welche mit dem die Wärmetauscherbaugruppen umströmenden Medium in Kontakt stehen und/oder ein Teil der Oberflächen der Komponenten der zweiten Wärmetauscherbaugruppe, welche mit dem die Wärmetauscherbaugruppen umströmenden Medium in Kontakt stehen im wesentlichen vollständig von dem ersten und/oder zweiten und/oder dritten Verbindungsmaterial überdeckt oder umgeben sind.

14. Vorrichtung zum Austausch von Wärme gemäss wenigstens einem der vorstehenden Ansprüche,
**dadurch gekennzeichnet, dass**
die physikalischen Eigenschaften der ersten Komponente (13b) der zweiten Wärmetauscherbaugruppe einen Transport von thermischer und/oder elektrischer Energie begünstigen.

15. Vorrichtung zum Austausch von Wärme gemäss wenigstens einem der vorstehenden Ansprüche,
**dadurch gekennzeichnet, dass**
die physikalischen Eigenschaften der ersten Komponente (13b) der zweiten Wärmetauscherbaugruppe einen Transport von thermischer und/oder elektrischer Energie hemmen.

16. Vorrichtung zum Austausch von Wärme gemäss wenigstens einem der vorstehenden Ansprüche,
**dadurch gekennzeichnet, dass**
die erste Komponente (13b) der zweiter Wärmetauscherbaugruppe so ausgeführt ist, dass der Strömungswiderstand den die erste Komponente der zweiten Wärmetauscherbaugruppe dem sie umströmenden Medium entgegensetzt, in einem vorbestimmten Verhältnis zum Strömungswiderstand, den die erste Komponente der ersten Wärmetauscherbaugruppe dem sie umströmenden Medium entgegensetzt, steht.

17. Vorrichtung zum Austausch von Wärme gemäss wenigstens einem der vorstehenden Ansprüche,
**dadurch gekennzeichnet, dass**
die erste Komponente (13a) der ersten Wärmetauscherbaugruppe wenigstens ein Heizelement mit einem positiven Temperaturkoeffizienten (PTC-Heizelement) aufweist.

18. Vorrichtung zum Austausch von Wärme gemäss wenigstens einem der vorstehenden Ansprüche,
**dadurch gekennzeichnet, dass**
die zweite Komponente (19a) der ersten Wärmetauscherbaugruppe und/oder die zweite Komponente (14b) der zweiten Wärmetauscherbaugruppe Kühlrippen, vorzugsweise wellenförmige Kühlrippen, vorzugsweise Wellrippen aus einem elektrisch und/oder thermisch leitenden Material aufweist.

19. Vorrichtung zum Austausch von Wärme gemäss wenigstens einem der vorstehenden Ansprüche,
**dadurch gekennzeichnet, dass**
die Wärmetauscherbaugruppen in einer Aufnahmeeinrichtung (16) angeordnet sind.

20. Vorrichtung zum Austausch von Wärme gemäss wenigstens einem der vorstehenden Ansprüche,
**dadurch gekennzeichnet, dass**
die Wärmetauscherbaugruppen so kombiniert sind, dass die Wärmemenge, welche zwischen der gesamte Vorrichtung und dem die Wärmetauscherbaugruppen umströmenden Medium austauschbar ist, vorgegeben ist.

21. Vorrichtung zum Austausch von Wärme gemäss wenigstens einem der vorstehenden Ansprüche,
**dadurch gekennzeichnet, dass**
die Vorrichtung aus einer Kombination von standardisierten Modulen aufgebaut ist.

22. Vorrichtung zum Austausch von Wärme gemäss wenigstens einem der vorstehenden Ansprüche,
**dadurch gekennzeichnet, dass**
die Aufnahmeeinrichtung (16) wenigstens einen ersten seitlichen Rahmenschenkel (16b) und wenigstens einen zweiten seitlichen Rahmenschenkel (16d) aufweist, wobei die ersten und/oder zweiten Wärmetauscherbaugruppen (12a, 12b) innerhalb der von dem ersten und zweiten Rahmenschenkel (16b, 16d) aufgespannten Fläche gehalten werden.

23. Vorrichtung zum Austausch von Wärme gemäss wenigstens einem der vorstehenden Ansprüche,
**dadurch gekennzeichnet, dass**
die Aufnahmeeinrichtung (16) wenigstens einen oberen Rahmenschenkel (16a) und wenigstens einen unteren Rahmenschenkel (16c) aufweist, wobei zumindest Teile der ersten und/oder zweiten Wärmetauscherbaugruppen (12a, 12b) innerhalb der von dem oberen und unteren Rahmenschenkel (16a, 16c) aufgespannten Fläche gehalten werden.

24. Vorrichtung zum Austausch von Wärme gemäss wenigstens einem der vorstehenden Ansprüche,
**dadurch gekennzeichnet, dass**
die ersten und/oder zweiten Wärmetauscherbaugruppen (12a, 12b) durch eine im wesentlichen orthogonal zur Längsachse der Wärmetauscherbbaugruppen wirkenden Kraft gehalten werden.

25. Vorrichtung zum Austausch von Wärme gemäss wenigstens einem der vorstehenden Ansprüche,
**dadurch gekennzeichnet, dass**
der erste seitliche Rahmenschenkel (16b) mit dem zweiten seitlichen Rahmenschenkel (16d) durch wenigstens einen der oberen und/oder wenigstens einen der unteren Rahmenschenkel (16a, 16c) verbunden ist, so dass erster und zweiter seitlicher Rahmenschenkel (16b, 16d) in einem definierbaren Abstand voneinander gehalten werden.

26. Vorrichtung zum Austausch von Wärme gemäss wenigstens einem der vorstehenden Ansprüche,
**dadurch gekennzeichnet, dass**
wenigstens ein oberer und/oder unterer Rahmenschenkel (67a, 67b) als Endkappe ausgebildet ist.

27. Vorrichtung zum Austausch von Wärme gemäss wenigstens einem der vorstehenden Ansprüche,
**dadurch gekennzeichnet, dass**
wenigstens ein Rahmenschenkel, vorzugsweise der obere und der untere Rahmenschenkel (16a, 16c) aus einem elektrisch nichtleitenden Material; vorzugsweise Kunststoff, besteht.

28. Vorrichtung zum Austausch von Wärme gemäss wenigstens einem der vorstehenden Ansprüche,
**dadurch gekennzeichnet, dass**
wenigstens ein Rahmenschenkel der Rahmenanordnung einen Hohlprofilförmigen oder einen Formprofilförmigen Querschnitt aufweist, vorzugsweise einen U-förmigen, einen C-förmigen, einen I-förmigen, einen T-förmigen oder einen L-förmigen Querschnitt aufweist.

29. Vorrichtung zum Austausch von Wärme gemäss wenigstens einem der vorstehenden Ansprüche,
**dadurch gekennzeichnet, dass**
wenigstens eine erste und/oder zweite Wärmertauscherbaugruppe (12a, 12b) mit wenigstens einem Rahmenschenkel verbunden ist, vorzugsweise durch wenigstens eine Steckverbindung, eine Schraubverbindung, eine Klebeverbindung, eine Schweißverbindung und/oder dergleichen verbunden ist.

30. Vorrichtung zum Austausch von Wärme gemäss wenigstens einem der vorstehenden Ansprüche,
**dadurch gekennzeichnet, dass**
die Aufnahmeeinrichtung (16) wenigstens ein Element (67a) aufweist, welches wenigstens einen Vorsprung (66a, 66b) aufweist, der wenigstens zwischen zwei Komponenten der ersten und/oder der zweiten Wärmetauscherbaugruppe (12a, 12b) eingreift.

31. Vorrichtung zum Austausch von Wärme gemäss wenigstens einem der vorstehenden Ansprüche,
**dadurch gekennzeichnet, dass**
das die Aufnahmeeinrichtung (16) wenigstens eine Ausnehmung und oder Durchführung aufweist, in die wenigstens eine Komponente der ersten und/ oder zweiten Wärmetauscherbaugruppe (12a, 12b) eingreift.

32. Vorrichtung zum Austausch von Wärme gemäss wenigstens einem der vorstehenden Ansprüche,
**dadurch gekennzeichnet, dass**
wenigstens eine Komponente der Aufnahmeeinrichtung mit einem Gehäuseteil einer Klimaanlage verbunden ist.

33. Vorrichtung zum Austausch von Wärme gemäss wenigstens einem der vorstehenden Ansprüche,
**dadurch gekennzeichnet, dass**
wenigstens eine Komponente der Aufnahmeeinrichtung mit einem Gehäuseteil einer Klimaanlage einstückig ausgebildet ist.

34. Vorrichtung zum Austausch von Wärme gemäss wenigstens einem der vorstehenden Ansprüche,
**dadurch gekennzeichnet, dass**
wenigstens eine Komponente der Aufnahmeeinrichtung einen elektrischen Anschluss (20) aufweist.

35. Einrichtung zum Kühlen oder Heizen von Luft, insbesondere für ein Kraftfahrzeug, mit Luftströmungswegen, Luftströmungssteuerelementen und wenigstens einer Luftfördereinrichtung und einem Gehäuse, innerhalb dessen eine Vorrichtung zum Austausch von Wärme gemäß wenigstens einem der vorstehenden Ansprüche angeordnet ist.

## Claims

1. Heat exchange device, in particular for a motor vehicle, with
at least one first heat exchanger structural group (12a),
such that this first heat exchanger structural group (12a) comprises at least one first component (13a) which is connected to a source of electric current (18) and whose temperature varies as a function of an electric current flowing through the said component, and
such that the said heat exchanger structural group (12a) comprises at least one second component (14a) for exchanging heat with a medium flowing around the heat exchanger structural group, and
such that the first heat exchanger structural group (12a) comprises at least one third component (15a) arranged between the first and second components (13a, 14a), and which conducts thermal and/or electrical energy, and
such that the components (13a, 14a, 15a) of the first heat exchanger structural group are in mutual contact in such manner that a transfer of thermal and/or electrical energy is enabled,
such that at least in the areas in which at least two components of the first heat exchanger structural group are close to or in contact with one another a first connecting material (30a, 30b, 30c) is provided, which fixed the arrangement of the said components of the first heat exchanger structural group relative to one another and which favours the exchange of thermal and/or electrical energy between the said components,
**characterised in that**
the said first connecting material is chosen such that at least one material property of the first connecting material, which is influenced by temperature, corresponds substantially to the same material property of at least one of the materials used for at least one part of the components (13a, 14a, 15a) of the first heat exchanger structural group, in a temperature range between - 30°C and + 170°C,
the said at least one material property influenced by temperature being chosen from a group of material properties that includes the thermal expansion coefficient, the elasticity, the plasticity and the rigidity.

2. Heat exchange device according to Claim 1,
**characterised in that**
the device comprises at least one second heat exchanger structural group (12b),
such that this second heat exchanger structural group (12b) comprises at least one first component (13b) whose temperature is not influenced by an electric current flowing through the said component, and
such that the second heat exchanger structural group (12b) comprises at least one second component (14b) for exchanging heat with the medium flowing around the heat exchanger structural group, and
such that the first component (13b) of the second heat exchanger structural group consists of a material with defined electrical and thermal conductivity.

3. Heat exchange device according to Claim 2,
**characterised in that**
the second heat exchanger structural group comprises at least one third component (15c), such that the third component is preferably arranged between the first and the second components (13b, 14b), and conducts thermal and/or electrical energy.

4. Heat exchange device according to at least one of Claims 2 or 3,
**characterised in that**
the components (13b, 14b, 15c) of the second heat exchanger structural group are in mutual contact in such manner that thermal and/or electrical energy can be transferred, and
at least in the areas where at least two components of the second heat exchanger structural group are in contact, a second connecting material (50a, 50b, 50c) is provided, which fixed the arrangement of the said components of the second heat exchanger structural group relative to one another, and
the said second connecting material is chosen such that at least one material property of the second connecting material corresponds at least partially to the same material property of at least one of the materials used, preferably the materials used for at least one part of the components of the first and/or the second heat exchanger structural group, preferably in a temperature range between - 50°C and + 300 °C, preferably in a temperature range between - 30°C and + 250°C, and particularly preferably in a temperature range between - 30°C and + 170°C.

5. Heat exchange device according to at least one of the preceding claims,
**characterised in that**
the dimensions of the second heat exchanger structural group correspond at least partially to the dimensions of at least one of the first heat exchanger structural groups, and
a plurality of these heat exchanger structural groups can be arranged in any desired number and sequence on one another.

6. Heat exchange device according to at least one of the preceding claims,
**characterised in that**
at least two heat exchanger structural groups are at least partially in mutual contact,
and in the areas where the heat exchanger structural groups are in contact a third connecting material is provided, which fixes the arrangement of the heat exchanger structural groups relative to one another.

7. Heat exchange device according to Claim 5,
**characterised in that**
the heat exchanger structural groups are in mutual contact in such manner that thermal and/or electrical energy can be transferred.

8. Heat exchange device according to at least one of Claims 5 or 6,
**characterised in that**
the third connecting material is chosen such that at least one material property of the third connecting material corresponds at least partially to the same material property of at least one of the materials used, preferably the materials used for at least one part of the components of the first and/or the second heat exchanger structural group, preferably in a temperature range between - 50°C and + 300 °C, preferably in a temperature range between - 30°C and + 250°C, and particularly preferably in a temperature range between - 30°C and + 170°C.

9. Heat exchange device according to at least one of the preceding claims,
**characterised in that**
the first and/or second and/or third connecting material favours the exchange of thermal and/or electrical energy.

10. Heat exchange device according to at least one of the preceding claims,
**characterised in that**
the said material property of the first and/or second and/or third connecting materials is the thermal expansion coefficient.

11. Heat exchange device according to at least one of the preceding claims,
**characterised in that**
the first and/or second and/or third connecting materials have substantially the same components.

12. Heat exchange device according to at least one of the preceding claims,
**characterised in that**
the first and/or second and/or third connecting materials prevent a change of the surface condition of the materials adjacent to them, preferably a change of the oxidation number of the materials adjacent to them, preferably protecting the surfaces of the materials adjacent to them against corrosion, and particularly preferably protecting the first components of the first heat exchanger structural group against corrosion.

13. Heat exchange device according to at least one of the preceding claims,
**characterised in that**
at least part of the surfaces of the components of the first heat exchanger structural group, which are in contact with the medium flowing around the heat exchanger structural groups, and/or part of the surfaces of the components of the second heat exchanger structural group, which are in contact with the medium flowing around the heat exchanger structural groups, are substantially covered or surrounded completely by the first and/or second and/or third connecting material.

14. Heat exchange device according to at least one of the preceding claims,
**characterised in that**
the physical properties of the first component (13b) of the second heat exchanger structural group favour the transport of thermal and/or electrical energy.

15. Heat exchange device according to at least one of the preceding claims,
**characterised in that**
the physical properties of the first component (13b) of the second heat exchanger structural group inhibit the transport of thermal and/or electrical energy.

16. Heat exchange device according to at least one of the preceding claims,
**characterised in that**
the first component (13b) of the second heat exchanger structural group is designed such that the flow resistance offered by the said first component of the second heat exchanger structural group against the medium flowing around it, is in a predetermined ratio relative to the flow resistance offered by the first component of the first heat exchanger structural group against the medium flowing around it.

17. Heat exchange device according to at least one of the preceding claims,
**characterised in that**
the first component (13a) of the first heat exchanger structural group comprises at least one heating element with a positive temperature coefficient (PTC heating element).

18. Heat exchange device according to at least one of the preceding claims,
**characterised in that**
the second component (14a) of the first heat exchanger structural group and/or the second component (14b) of the second heat exchanger structural group has cooling fins, preferably corrugated cooling fins, and preferably corrugated fins made of a material that conducts electricity and/or heat.

19. Heat exchange device according to at least one of the preceding claims,
**characterised in that**
the heat exchanger structural groups are arranged in a holding device (16).

20. Heat exchange device according to at least one of the preceding claims,
**characterised in that**
the heat exchanger structural groups are combined in such manner that the quantity of heat that can be exchanged between the device as a whole and the medium flowing around the heat exchanger structural groups, is predetermined.

21. Heat exchange device according to at least one of the preceding claims,
**characterised in that**
the device is constructed from a combination of standardised modules.

22. Heat exchange device according to at least one of the preceding claims,
**characterised in that**
the holding device (16) comprises at least one first lateral frame member (16b) and at least one second lateral frame member (16d), and the first and/or second heat exchanger structural groups (12a, 12b) are held within the area enclosed between the said first and second frame members (16b, 16d).

23. Heat exchange device according to at least one of the preceding claims,
**characterised in that**
the holding device comprises at least one upper frame member (16a) and at least one lower frame member (16c), such that at least parts of the first and/or second heat exchanger structural groups (12a, 12b) are held within the area enclosed between the said upper and lower frame members (16a, 16c).

24. Heat exchange device according to at least one of the preceding claims,
**characterised in that**
the first and/or second heat exchanger structural groups (12a, 12b) are held by a force acting essentially orthogonally to the longitudinal axis of the heat exchanger structural groups.

25. Heat exchange device according to at least one of the preceding claims,
**characterised in that**
the first lateral frame member (16b) is connected to the second lateral frame member (16d) by at least one of the upper and/or at least one of the lower frame members (16a, 16c), so that the first and second lateral frame members (16b, 16d) are held a definable distance apart from one another.

26. Heat exchange device according to at least one of the preceding claims,
**characterised in that**
at least one upper and/or lower frame member (67a, 67b) is made as an end cap.

27. Heat exchange device according to at least one of the preceding claims,
**characterised in that**
at least one frame member, preferably the upper and the lower frame members (16a, 16c), consist of an electrically non-conducting material, preferably plastic.

28. Heat exchange device according to at least one of the preceding claims,
**characterised in that**
at least one frame member of the frame arrangement has a cross-section formed as a hollow section or a shaped section, preferably a U-shaped, C-shaped, I-shaped, T-shaped or L-shaped cross-section.

29. Heat exchange device according to at least one of the preceding claims,
**characterised in that**
at least one first and/or second heat exchanger structural group (12a, 12b) is connected to at least one frame member, preferably by at least one plug-in connection, screw connection, adhesive bond connection, weld joint and/or suchlike.

30. Heat exchange device according to at least one of the preceding claims,
**characterised in that**
the holding device (16) comprises at least one element (67a) with at least one projection (66a, 66b), which engages at least between two components of the first and/or second heat exchanger structural group (12a, 12b).

31. Heat exchange device according to at least one of the preceding claims,
**characterised in that**
the holding device (16) comprises at least one recess and/or perforation, in which at least one component of the first and/or second heat exchanger structural group (12a, 12b) engages.

32. Heat exchange device according to at least one of the preceding claims,
**characterised in that**
at least one component of the holding device is connected to a housing portion of an air-conditioning unit.

33. Heat exchange device according to at least one of the preceding claims,
**characterised in that**
at least one component of the holding device is formed integrally with a housing portion of an air-conditioning unit.

34. Heat exchange device according to at least one of the preceding claims,
**characterised in that**
at least one component of the holding device has an electrical connection terminal (20).

35. Device for cooling or heating air, in particular for a motor vehicle, having air-flow paths, air-flow control elements and at least one air delivery device and a housing, within which is arranged a heat exchange device according to at least one of the preceding claims.

## Revendications

1. Dispositif pour l'échange de chaleur, en particulier pour un véhicule automobile, comprenant
au moins un premier ensemble d'échangeurs de chaleur (12a),
où ce premier ensemble d'échangeurs de chaleur (12a) comporte au moins un premier composant (13a) qui est connecté (19a) à une source de courant électrique (18) et dont la température se modifie en fonction d'un courant électrique traversant le composant, et
où ce premier ensemble d'échangeurs de chaleur (12a) comporte au moins un deuxième composant (14a) servant à l'échange de chaleur avec un milieu circulant autour de l'ensemble d'échangeurs de chaleur, et
où le premier ensemble d'échangeurs de chaleur (12a) comporte au moins un troisième composant (15a) qui est disposé entre le premier et le deuxième composant (13a, 14a) et qui conduit de l'énergie thermique et / ou électrique, et
où les composants (13a, 14a, 15a) du premier ensemble d'échangeurs de chaleur se touchent de manière telle, qu'un transfert d'énergie thermique et / ou électrique soit rendu possible,
où au moins dans les zones dans lesquelles au moins deux composants du premier ensemble d'échangeurs de chaleur se rapprochent l'un de l'autre ou se touchent, il est prévu un premier matériau de connexion (30a, 30b, 30c) qui fixe l'agencement de ces composants du premier ensemble d'échangeurs de chaleur, l'un par rapport à l'autre, et favorise l'échange d'énergie thermique et / ou électrique entre les composants,
**caractérisé en ce que** le premier matériau de connexion est sélectionné de manière telle, qu'au moins une propriété de matériau du premier matériau de connexion, influencée par la température, corresponde sensiblement à la même propriété de matériau d'au moins l'un des matériaux utilisés, pour au moins une partie des composants (13a, 14a, 15a) du premier ensemble d'échangeurs de chaleur, dans une plage de températures comprise entre - 30°C et + 170°C,
où cette propriété de matériau au moins au nombre de un, influencée par la température, est sélectionnée parmi un groupe de propriétés de matériau qui comprend le coefficient de dilatation thermique, l'élasticité, la plasticité et la rigidité.

2. Dispositif servant à l'échange de chaleur selon la revendication 1, **caractérisé en ce que** le dispositif comporte au moins un deuxième ensemble d'échangeurs de chaleur (12b),
où ce deuxième ensemble d'échangeurs de chaleur (12b) comporte au moins un premier composant (13b) dont la température n'est pas influencée par un courant électrique traversant le composant, et
où ce deuxième ensemble d'échangeurs de chaleur (12b) comporte au moins un deuxième composant (14b) servant à l'échange de chaleur avec le milieu circulant autour de l'ensemble d'échangeurs de chaleur, et
où le premier composant (13b) du deuxième ensemble d'échangeurs de chaleur se compose d'un matériau à conductivité électrique et thermique définie.

3. Dispositif servant à l'échange de chaleur selon la revendication 2, **caractérisé en ce que** le deuxième ensemble d'échangeurs de chaleur (12b) comporte au moins un troisième composant (15c), où le troisième composant, qui est disposé de préférence entre le premier et le deuxième composant (13b, 14b), conduit de l'énergie thermique et / ou électrique.

4. Dispositif servant à l'échange de chaleur selon au moins l'une des revendications 2 ou 3, **caractérisé en ce que** les composants (13b, 14b, 15c) du deuxième ensemble d'échangeurs de chaleur se touchent de manière telle, qu'un passage d'énergie thermique et / ou électrique soit rendu possible, et
au moins dans les zones dans lesquelles au moins deux composants du deuxième ensemble d'échangeurs de chaleur se touchent, il est prévu un deuxième matériau de connexion (50a, 50b, 50c) qui fixe l'agencement de ces composants du deuxième ensemble d'échangeurs de chaleur, l'un par rapport à l'autre, et
le deuxième matériau de connexion est sélectionné de manière telle, qu'au moins une propriété de matériau du deuxième matériau de connexion corresponde, au moins partiellement, à la même propriété de matériau d'au moins l'un des matériaux utilisés, de préférence des matériaux utilisés pour au moins une partie des composants du premier et / ou du deuxième ensemble d'échangeurs de chaleur, corresponde sensiblement, de préférence dans une plage de températures comprise entre - 50°C et + 300°C, de façon préférable dans une plage de températures comprise entre - 30°C et + 250°C, de façon particulièrement préférable dans une plage de températures comprise entre - 30°C et + 170°C.

5. Dispositif servant à l'échange de chaleur selon au moins l'une quelconque des revendications précédentes, **caractérisé en ce que** les dimensions du deuxième ensemble d'échangeurs de chaleur correspondent au moins partiellement aux dimensions d'au moins l'un des premiers ensembles d'échangeurs de chaleur, et **en ce que** plusieurs de ces ensembles d'échangeurs de chaleur peuvent être disposés, les uns à côté des autres, suivant une quantité et un ordre quelconques.

6. Dispositif servant à l'échange de chaleur selon au moins l'une quelconque des revendications précédentes,
**caractérisé en ce qu'**au moins deux ensembles d'échangeurs de chaleur se touchent au moins partiellement,
où, dans les zones dans lesquelles les ensembles d'échangeurs de chaleur se touchent, il est prévu un troisième matériau de connexion qui fixe l'agencement des ensembles d'échangeurs de chaleur, les uns par rapport aux autres.

7. Dispositif servant à l'échange de chaleur selon la revendication 5, **caractérisé en ce que** les ensembles d'échangeurs de chaleur se touchent de manière telle, qu'un passage d'énergie thermique et / ou électrique soit rendu possible.

8. Dispositif servant à l'échange de chaleur selon au moins l'une des revendications 5 ou 6, **caractérisé en ce que** le troisième matériau de connexion est sélectionné de manière telle, qu'au moins une propriété de matériau du troisième matériau de connexion corresponde, au moins partiellement, à la même propriété de matériau d'au moins l'un des matériaux utilisés, de préférence des matériaux utilisés pour au moins une partie des composants du premier et / ou du deuxième ensemble d'échangeurs de chaleur, corresponde sensiblement, de préférence dans une plage de températures comprise entre - 50°C et + 300°C, de façon préférable dans une plage de températures comprise entre - 30°C et + 250°C, de façon particulièrement préférable dans une plage de températures comprise entre - 30°C et + 170°C.

9. Dispositif servant à l'échange de chaleur selon au moins l'une quelconque des revendications précédentes, **caractérisé en ce que** le premier et / ou le deuxième et / ou le troisième matériau de connexion favorise l'échange d'énergie thermique et / ou électrique.

10. Dispositif servant à l'échange de chaleur selon au moins l'une quelconque des revendications précédentes, **caractérisé en ce que** la propriété de matériau du premier et / ou du deuxième et / ou du troisième matériau de connexion est le coefficient de dilatation thermique.

11. Dispositif servant à l'échange de chaleur selon au moins l'une quelconque des revendications précédentes, **caractérisé en ce que** le premier et / ou le deuxième et / ou le troisième matériau de connexion comporte sensiblement les mêmes constituants.

12. Dispositif servant à l'échange de chaleur selon au moins l'une quelconque des revendications précédentes, **caractérisé en ce que** le premier et / ou le deuxième et / ou le troisième matériau de connexion empêche une modification de l'état de surface des matériaux contigus à l'un ou l'autre de ces matériaux de connexion, de préférence empêche une modification du nombre d'oxydations des matériaux contigus à l'un ou l'autre de ces matériaux de connexion, de préférence protège les surfaces des matériaux contigus à l'un ou l'autre de ces matériaux de connexion, contre une corrosion, de façon particulièrement préférable protège les premiers composants du premier ensemble d'échangeurs de chaleur, contre une corrosion.

13. Dispositif servant à l'échange de chaleur selon au moins l'une quelconque des revendications précédentes, **caractérisé en ce qu'**au moins une partie des surfaces des composants du premier ensemble d'échangeurs de chaleur, composants qui sont en contact avec le milieu circulant autour des groupes d'échangeurs de chaleur, et / ou une partie des surfaces des composants du deuxième ensemble d'échangeurs de chaleur, composants qui sont en contact avec le milieu circulant autour des ensembles d'échangeurs de chaleur, est ou sont sensiblement reaouverte(s) ou entourée(s) totalement par le premier et / ou le deuxième et / ou le troisième matériau de connexion.

14. Dispositif servant à l'échange de chaleur selon au moins l'une quelconque des revendications précédentes, **caractérisé en ce que** les propriétés physiques du premier composant (13b) du deuxième ensemble d'échangeurs thermiques favorisent un transport d'énergie thermique et / ou électrique.

15. Dispositif servant à l'échange de chaleur selon au moins l'une quelconque des revendications précédentes, **caractérisé en ce que** les propriétés physiques du premier composant (13b) du deuxième ensemble d'échangeurs de chaleur empêchent un transport d'énergie thermique et / au électrique.

16. Dispositif servant à l'échange de chaleur selon au moins l'une quelconque des revendications précédentes, **caractérisé en ce que** le premier composant (13b) du deuxième ensemble d'échangeurs de chaleur est réalisé de manière telle, que la résistance à l'écoulement, que le premier composant du deuxième ensemble d'échangeurs de chaleur oppose au milieu circulant autour de lui, soit dans un rapport prédéterminé relativement à la résistance à l'écoulement que le premier composant du premier ensemble d'échangeurs de chaleur oppose au milieu circulant autour de lui.

17. Dispositif servant à l'échange de chaleur selon au moins l'une quelconque des revendications précédentes, **caractérisé en ce que** le premier composant (13a) du premier ensemble d'échangeurs de chaleur comporte au moins un élément chauffant ayant un coefficient de température positif (élément chauffant CTP).

18. Dispositif servant à l'échange de chaleur selon au moins l'une quelconque des revendications précédentes, **caractérisé en ce que** le deuxième composant (14a) du premier ensemble d'échangeurs de chaleur et / ou le deuxième composant (14b) du deuxième ensemble d'échangeurs de chaleur comporte des ailettes de refroidissement, de préférence des ailettes de refroidissement de forme ondulée, de préférence des ailettes ondulées réalisées dans un matériau électroconducteur et / ou thermoconducteur.

19. Dispositif servant à l'échange de chaleur selon au moins l'une quelconque des revendications précédentes, **caractérisé en ce que** les ensembles d'échangeurs de chaleur sont agencés dans un dispositif de logement (16).

20. Dispositif servant à l'échange de chaleur selon au moins l'une quelconque des revendications précédentes, **caractérisé en ce que** les ensembles d'échangeurs de chaleur sont combinés de manière telle, que la quantité de chaleur, qui peut être échangée entre la totalité du dispositif et le milieu circulant autour des ensembles d'échangeurs de chaleur, soit prédéfinie.

21. Dispositif servant à l'échange de chaleur selon au moins l'une quelconque des revendications précédentes, **caractérisé en ce que** le dispositif est constitué d'une combinaison de modules standardisés.

22. Dispositif servant à l'échange de chaleur selon au moins l'une quelconque des revendications précédentes, **caractérisé en ce que** le dispositif de logement (16) comporte au moins une première branche latérale (16b) de cadre et au moins une deuxième branche latérale (16d) de cadre, où les premier et / ou deuxième ensembles d'échangeurs de chaleur (12a, 12b) sont maintenus à l'intérieur de la surface définie par les première et deuxième branches (16b, 16d) du cadre.

23. Dispositif servant à l'échange de chaleur selon au moins l'une quelconque des revendications précédentes, **caractérisé en ce que** le dispositif de logement (16) comporte au moins une branche supérieure (16a) du cadre et au moins une branche inférieure (16c) du cadre, où au moins des parties des premier et / ou deuxième ensembles d'échangeurs de chaleur (12a, 12b) sont maintenues à l'intérieur de la surface définie par les branches supérieure et inférieure (16a, 16c) du cadre.

24. Dispositif servant à l'échange de chaleur selon au moins l'une quelconque des revendications précédentes, **caractérisé en ce que** les premier et / ou deuxième ensembles d'échangeurs de chaleur (12a, 12b) sont maintenus par une force s'exerçant sensiblement de façon orthogonale par rapport à l'axe longitudinal des ensembles d'échangeurs de chaleur.

25. Dispositif servant à l'échange de chaleur selon au moins l'une quelconque des revendications précédentes, **caractérisé en ce que** la première branche latérale (16b) du cadre est reliée à la deuxième branche latérale (16d) du cadre, par au moins l'une des branches supérieures (16a) du cadre et / ou par au moins l'une des branches inférieures (16c) du cadre, de sorte que des première et deuxième branches latérales (16b, 16d) du cadre sont maintenues en étant espacées l'une de l'autre par une distance définissable.

26. Dispositif servant à l'échange de chaleur selon au moins l'une quelconque des revendications précédentes, **caractérisé en ce qu'**au moins une branche supérieure et / ou inférieure (67a, 67b) du cadre est configurée comme une calotte d'extrémité.

27. Dispositif servant à l'échange de chaleur selon au moins l'une quelconque des revendications précédentes, **caractérisé en ce qu'**au moins une branche du cadre, de préférence la branche supérieure et inférieure (16a, 16c) du cadre, se compose d'un matériau non électroconducteur, de préférence en matière plastique.

28. Dispositif servant à l'échange de chaleur selon au moins l'une quelconque des revendications précédentes, **caractérisé en ce qu'**au moins une branche de cadre de l'agencement du cadre comporte une section en forme de profilé creux ou en forme de profilé moulé, comporte de préférence une section en forme de U, en forme de C, en forme de I, en forme de T ou en forme de L.

29. Dispositif servant à l'échange de chaleur selon au moins l'une quelconque des revendications précédentes, **caractérisé en ce qu'**au moins un premier et / ou un deuxième ensemble d'échangeurs de chaleur (12a, 12b) est relié à au moins une branche du cadre, est assemblé, de préférence, par au moins un assemblage emboîté, un assemblage vissé, un assemblage collé, un assemblage soudé et / ou un assemblage de type analogue.

30. Dispositif servant à l'échange de chaleur selon au moins l'une quelconque des revendications précédentes, **caractérisé en ce que** le dispositif de logement (16) comporte au moins un élément (67a) qui présente au moins une partie saillante (66a, 66b) qui s'engage au moins entre deux composants du premier et / ou du deuxième ensemble d'échangeurs de chaleur (12a, 12b).

31. Dispositif servant à l'échange de chaleur selon au moins l'une quelconque des revendications précédentes, **caractérisé en ce que** le dispositif de logement (16) comporte au moins un creux et / ou passage dans lequel s'engage au moins un composant du premier et / ou deuxième ensemble d'échangeurs de chaleur (12a, 12b).

32. Dispositif servant à l'échange de chaleur selon au moins l'une quelconque des revendications précédentes, **caractérisé en ce qu'**au moins un composant du dispositif de logement est relié à une partie de carter d'un système de climatisation.

33. Dispositif servant à l'échange de chaleur selon au moins l'une quelconque des revendications précédentes, **caractérisé en ce qu'**au moins un composant du dispositif de logement est configuré en formant une seule et même pièce avec une partie de carter d'un système de climatisation.

34. Dispositif servant à l'échange de chaleur selon au moins l'une quelconque des revendications précédentes, **caractérisé en ce qu'**au moins un composant du dispositif de logement comporte une connexion électrique (20).

35. Dispositif servant au refroidissement ou au chauffage de l'air, en particulier pour un véhicule automobile, comprenant des trajectoires d'écoulement d'air, des éléments de commande d'écoulement d'air et au moins un dispositif de transport d'air et un carter à l'intérieur duquel est agencé un dispositif servant à l'échange de chaleur selon au moins l'une quelconque des revendications précédentes.
